# FASCICULE DE BREVET EUROPEEN

(11) **EP 0 323 375 B1**
(45) Date de publication et mention de la délivrance du brevet: **26.08.1992**
(21) Numéro de dépôt: 88420436.3
(22) Date de dépôt: 27.12.1988
(51) Int. Cl.: B01F 15/00

(54) **Mobile d'agitation pour appareils de mélange de produits pulvérulents, pâteux ou granuleux**
Rührvorrichtung für Mischapparate für pulverförmige, teigige oder körnige Produkte
Stirring device for mixing devices for powdery, pasty or granular products

(30) Priorité: 30.12.1987 FR 8718546
(43) Date de publication de la demande: 05.07.1989
(73) Titulaire: MORITZ, Société Anonyme, F-78401 Chatou Cédex (FR)
(72) Inventeur: Bouchez, Alain, F-94300 Vincennes (FR); Cognard, Patrice, F-92100 Boulogne (FR); Marie, Gérard, F-92500 Rueil Malmaison (FR); Schmidt, Alain, F-78600 Mesnil le Roi (FR)
(74) Mandataire: Ropital-Bonvarlet, Claude

(56) Documents cités:
- EP-A- 0 079 396
- EP-A- 0 131 885
- EP-A- 0 200 609
- DE-A- 2 525 362
- FR-A- 2 273 582
- US-A- 2 982 522

## Description

L'invention est relative au domaine technique du mélange, du brassage, du malaxage, de l'agitation, sous atmosphère neutre ou réactive, sous pression relative et/ou sous température relative, de produits pulvérulents, pâteux ou granuleux, dans une enceinte de confinement.

Par malaxage ou brassage, il convient de considérer toute opération de mélange pur entre au moins deux composants devant être homogénéisés, mais aussi toute opération visant à faire changer d'état un ou plusieurs produits de base ou une ou plusieurs compositions par autoréaction face à des variations de conditions ambiantes, telles que pression, température ou par intéraction, avec ou sans modification des conditions ambiantes.

Parmi les applications nombreuses pouvant être envisagées, il convient de citer la fabrication de matières premières, la préparation de produits industriels, tels que des peintures, polymères, colles, plastiques ou, encore, la fabrication de produits chimiques à caractère purement et uniquement industriel ou, encore, à vocation alimentaire, voire pharmaceutique.

Le brassage ou l'agitation de produits ou compositions pulvérulents, pâteux ou granuleux, s'effectue à l'intérieur de récipients, cuves ou enceintes, généralement fermés et traversés localement par un arbre moteur sur lequel est adapté un mobile d'agitation composé d'un moyeu et d'un nombre déterminé de pales.

Différentes formes de cuve ont été adoptées pour réaliser une telle opération et les mobiles d'agitation mis en oeuvre ont été conformés en correspondance pour, le plus souvent, assurer un passage des pales au plus près de la partie correspondante de la face intérieure de la cuve.

Il est possible de citer, à titre d'exemples, les brevets **FR-A-2 273 582, DE-A-25 25 362, EP-A-0 131 885** et **US-A-2 982 522.**

L'expérience a permis de constater que les appareils, actuellement disponibles, pouvaient encore être améliorés pour parfaire la fonction de brassage, de malaxage, de mélange ou d'homogénéisation des produits devant être travaillés.

L'une des premières possibilités concerne le profil des pales pour améliorer le brassage énergique des produits contenus dans le récipient ou la cuve de l'appareil et éviter la création de veines de mise en mouvement préférentielles. Il a été constaté que le nombre de pales de l'agitateur ne permettait pas de résoudre ce problème qui devait être mis au compte de la conformation particulière des pales.

Un autre objectif est d'améliorer la résistance des pales aux efforts mécaniques intenses, croissant avec l'augmentation du couple d'entraînement et la viscosité des produits à brasser.

Un autre objectif est la régulation de la température interne, à coeur, des produits ou de la composition en cours de brassage, soit pour éviter une montée en température résultant du frottement dû au brassage, soit, au contraire, pour apporter ou prélever des calories favorisant une réaction intime sous atmosphère neutre ou réactive.

La présente invention vise, justement, à atteindre ces objectifs en proposant un nouveau mobile d'agitateur dont la conception a été choisie pour :
- améliorer davantage le brassage énergique et l'homogénéisation des produits en cours de traitement, qu'il s'agisse de produits pulvérulents, pâteux ou granuleux,
- accroître notablement la résistance mécanique des pales, à même ainsi de transmettre un couple de rotation élevé, même au sein d'une masse pâteuse, pulvérulente ou liquide pouvant être affectée d'une viscosité importante,
- permettre une régulation de température plus étroite à coeur des produits en cours de malaxage ou brassage, par l'intermédiaire des pales assumant alors une fonction d'échangeur thermique.

Pour atteindre les objectifs ci-dessus, le mobile d'agitation pour appareil de mélange de produits pulvérulents, pâteux ou granuleux, du type comprenant un moyeu qui est adaptable sur la partie terminale d'un arbre moteur saillant à l'intérieur d'un récipient constitutif de l'appareil et qui porte **n** pales conformées, possédant chacune un bord d'attaque suivant au plus près la partie correspondante de la face interne du récipient, chaque pale comprenant :
- une embase apte à être fixée sur le moyeu en étant centrée sur l'axe de rotation de ce dernier,
- un pied de pale s'étendant à partir de la face extérieure de l'embase selon une direction sensiblement radiale par rapport à l'axe de rotation,
- et un segment de pale courbe, faisant suite au pied de pale, s'élevant en faisant un angle par rapport à l'axe de rotation, tourné dans le sens rétrograde pour présenter son bord d'attaque convexe dans le sens de rotation du mobile,
est caractérisé en ce que :
- le pied de pale et le segment de pale sont réalisés sous la forme de caissons affectant, en section droite transversale, une forme triangulaire,
- le segment de pale présente, à partir du pied de pale, une forme en demi-croissant de largeur décroissante,
- le segment de pale est vrillé, au moins dans sa partie terminale, d'un angle en direction de l'axe de rotation.

L'invention a également pour objet un appareil de mélange de produits pulvérulents, pâteux ou granuleux, comprenant un récipient, cuve ou enceinte, localement traversé par un arbre moteur sur lequel est adapté un mobile d'agitation conforme à l'invention.

Diverses autres caractéristiques ressortent de la description faite ci-dessous en référence aux dessins annexés qui montrent, à titre d'exemple non limitatif, une forme de réalisation de l'objet de l'invention.

La **fig. 1** est une coupe-élévation schématique illustrant un appareil de brassage, de mélange ou de malaxage équipé d'un mobile d'agitation conforme à l'invention.

La **fig. 2** est une coupe en plan prise selon la ligne **II-II** de la **fig. 1.**

La **fig. 3** est une vue en plan montrant, à plus grande échelle, l'un des éléments constitutifs du mobile d'agitation, tel qu'illustré par les **fig. 1** et **2.**

La **fig. 4** est une élévation latérale, prise sensiblement selon la ligne **IV-IV** de la **fig. 3.**

La **fig. 5** et la **fig. 6** sont des coupes-élévations prises, respectivement, selon les lignes **V-V** et **VI-VI** de la **fig. 3.**

La **fig. 7** est une vue en plan, à plus grande échelle, analogue à la **fig. 1** et illustrant des détails constructifs de l'objet de l'invention.

La **fig. 8** est une coupe partielle prise selon la ligne **VIII-VIII** de la **fig. 4.**

Les **fig. 1** et **2** montrent un appareil **1** d'agitation, de mélange, de brassage, de malaxage ou de réaction d'un produit ou d'une composition pulvérulente, pâteuse ou granuleuse. Un tel appareil **1** comprend une cuve, un récipient ou une enceinte **2,** par exemple mais non exclusivement, de forme sphérique, qui est porté par une structure **3.** La cuve **2** est traversée, par exemple au droit de son fond plat **4,** par l'arbre de sortie d'un groupe motoréducteur **5** pouvant être de tout type approprié. L'arbre de sortie est associé à une boîte d'étanchéité **6,** du type à joints tournants, raccordée à un circuit **7** aller et à un circuit **8** retour, branchés à une installation, non représentée, à même d'entretenir la circulation d'un fluide caloriporteur.

La partie de l'arbre moteur, faisant saillie à l'intérieur de la cuve **2,** supporte un mobile d'agitation **9** comprenant un moyeu **10** à partir duquel s'étendent des pales **11** qui, d'une façon connue, sont conformées pour suivre au plus près la partie correspondant de la face interne **2a** de la cuve **2,** devant laquelle elles évoluent par la mis en rotation du mobile **9** par l'intermédiaire de l'arbre moteur entraîné par le groupe **5.**

A titre d'exemple, le mobile d'agitation **9** est représenté pourvu de trois pales **11,** mais il doit être considéré qu'un nombre différent pourrait aussi être prévu.

L'objet de l'invention concerne, essentiellement, la structure des pales **11**, à l'exclusion de la constitution du moyeu **10** qui doit être considéré comme faisant partie de l'art antérieur connu, pour ce qui concerne sa fonction de liaison mécanique avec l'arbre moteur et sa fonction de transfert ou transit du fluide caloriporteur empruntant les circuits **7** et **8** par l'intermédiaire de la boîte **6.**

Chaque pale **11** est constituée, selon les **fig. 3** et **4,** pour comporter une embase **12** apte à permettre une fixation amovible sur le moyeu **9,** en étant centrée sur l'axe de rotation **x-x'** de ce dernier. A cette fin, l'embase de fixation **12** peut être constituée par un secteur de couronne **13** susceptible d'être fixé par l'intermédiaire de vis **14** assurant une immobilisation radiale et axiale. Un maintien angulaire efficace, apte à assurer l'entraînement en rotation, par exemple dans le sens de la flèche **f₁,** est établi par la présence d'une clavette en partie engagée dans un logement **15** ouvert à partir de la surface intérieure du secteur de couronne **13.**

L'embase de fixation **12** porte, à partir de sa surface périphérique extérieure, un pied de pale **16** dont l'axe général **y-y'** est sensiblement radial à l'axe de rotation **x-x'.** De préférence, l'axe longitudinal **y-y'** est décalé de façon rétrograde par rapport au sens de la flèche **f₁,** par rapport à une direction radiale pure centrée sur l'axe **x-x',** d'une valeur **α** comprise entre 5 et 30°.

Le pied de pale **16** est prolongé par un segment de pale **17** affectant une forme générale de demi-croissant dont la largeur décroit depuis l'attache avec le pied de pale **16** jusqu'au bord marginal **18.**

Le segment de pale **17** fait suite au pied de pale **16** et s'élève en faisant, par rapport à l'axe **x-x',** un angle **ß** pouvant être compris entre 30 et 60°. De préférence, l'angle **ß** avoisine 45°.

Le segment de pale **17,** en forme de demi-croissant, est tourné ou orienté dans le sens rétrograde par rapport au sens de rotation selon la flèche **f₁,** pour que son arête convexe, faisant partie du bord d'attaque **19** de la pale **11,** suive au plus près la partie correspondante de la face interne **2a** devant laquelle évolue la pale **11** lors de la rotation dans le sens de la flèche **f₁.**

Le pied de pale **16** et le segment de pale **17** sont réalisés sous la forme de caissons creux, en étant constitués à partir de tout matériau approprié. De préférence, la forme caissonnée retenue présente une forme triangulaire en section sensiblement droite transversale.

Les **fig. 4 à 6** montrent, à titre d'exemple, que le pied de pale **16** et le segment de pale **17** peuvent être réalisés en forme de caisson triangulaire pour comporter une paroi **20,** dite inférieure, formant intrados, une paroi **21** formant extrados antérieur, en considération du sens de rotation selon la flèche **f₁,** et une paroi **22** formant extrados postérieur par rapport au même sens de rotation. Les parois **20 à 22** sont réunies entre elles pour former le bord d'attaque **19** entre l'intrados **20** et l'extrados antérieur **21,** un bord de décrochage **23** entre l'extrados antérieur **21** et l'extrados postérieur **22** et un bord de fuite **24** entre l'extrados postérieur **22** et l'intrados **20.** Les bords de décrochage **23** et de fuite **24** présentent, comme cela ressort de la **fig. 3,** une conformation concave.

La fixation sur l'embase **12,** par exemple par soudure, du pied de pale **16** prolongé par le segment de pale **17,** est réalisée de manière que l'extrados antérieur **21** fasse, par rapport à un plan de référence **P** perpendiculaire à l'axe **x-x',** un angle **γ** pouvant être compris entre 30 à 60° et, de préférence, voisin de 45°. Cette fixation est aussi effectuée, de façon que l'intrados **20** fasse, à partir de sa naissance avec l'embase **12** et le long de la pale et par rapport au même plan de référence **P,** un angle **δ,** dit de dégagement, dont la valeur peut être comprises entre 10 et 20° et, par exemple, variant autour de 13°. L'angle **δ** est prévu pour éviter le damage des produits en cours de malaxage et pour faciliter le nettoyage.

Le segment de pale **17** est conformé pour que l'extrados antérieur **21** subisse, depuis la naissance avec le pied de pale **16** jusqu'au bord marginal **18,** un vrillage en direction de l'axe **x-x'.** Un tel vrillage peut être exprimé comme une variation de l'angle γ prenant, tel que cela est illustré à partir des **fig. 4** et **7,** dans les différents plans successifs **P₁ à P₅,** des valeurs voisines de 105, 95, 90, 60, et 30° mesurées, selon le plan considéré, entre l'arête de coupe de l'extrados **21** et la perpendiculaire **p** à la direction radiale **D** joignant l'axe **x-x'** à l'intersection de ladite arête de coupe avec le bord d'attaque **19.** Les mêmes coordonnées de référence permettent d'apprécier, sur la **fig**. **7,** l'angle **δ** entre l'intrados **20** et les perpendiculaires **p.**

La conformation décrite ci-dessus de la pale **11** est prévue à diverses fins.

La première, résultant de la forme caissonnée, est destinée à lui conférer une résistance mécanique particulièrement élevée, pour lui faire supporter les contraintes résultant de l'application du couple de rotation ou de la réaction présentée par le caractère plus ou moins visqueux des produits en cours de mélange, de brassage ou de malaxage.

Le choix d'une structure caissonnée faisant intervenir un segment de pale **17** en forme de demi-croissant, permet de faire décroître l'effort de frottement, au fur et à mesure de l'éloignement radial, par rapport à l'axe **x-x'** et de favoriser, en quelque sorte, le passage forcé de la pale **11** à l'intérieur de la matière ou de la composition ou, encore, des produits devant être mélangés.

Un autre avantage devant être mis au compte de la forme de réalisation choisie, réside dans le fait que la conformation en demi-croissant, de largeur décroissante, permet de faire croître continûment le gradient de vitesse ave l'éloignement du rayon et de favoriser l'effet de brassage, de malaxage ou de mélange qui est, par ailleurs, favorisé par la forme, en section triangulaire, offerte par le pied de pale **16** et le segment de pale **17.**

La forme triangulaire, en caisson creux, permet aussi de conférer à la pale **11** une résistance mécanique particulièrement élevée aux variations de pression susceptibles de se produire à l'intérieur de la cuve **2,** soit par suite de réaction des produits entrant dans la composition, soit en raison de l'entretien d'une variation de pression relative par rapport à l'ambiante.

La forme de la pale **11** est, également, choisie de manière que la partie du bord d'attaque **19,** définie par le pied de pale **16,** assume une fonction de raclage par rapport au fond de la cuve **2** et limite, ainsi, la stagnation d'une masse de matière de produit faiblement sollicitée en raison de la vitesse de déplacement linéaire relativement faible qui est impartie au produit ou à la matière à peu de distance du moyeu **10.** La fonction de raclage est, également, dévolue à l'ensemble du bord d'attaque **19,** en raison de la conformation particulière de la pale **11** amenant ce bord d'attaque à suivre, au plus près, la partie correspondante de la face interne **2a** de la cuve.

La forme particulière de la pale **11** et, plus particulièrement, celle en caisson à section triangulaire, permet de constituer, entre les extrados antérieur **21** et postérieur **22,** une arête **23** dite de décrochage, ayant pour effet de créer une rupture d'écoulement pour la matière ou les produits préalablement pris en charge par l'extrados **21.** Un tel décrochage crée un mouvement turbulent, immédiatement après l'arête **23** et favorise le brassage, le malaxage, le mélange ou l'homogénéisation des produits en cours de traitement.

Selon une autre disposition avantageuse de l'invention, la réalisation en caisson du pied de pale **16** et du segment de pale **17** est complétée par un cloisonnage interne constitué par des parois **30** rapportées par tout moyen convenable. Les parois **30** assument une fonction de renforcement des caissons et sont, en outre, organisées, comme cela apparaît aux **fig. 5** et **8,** pour délimiter, entre elles et à l'intérieur du pied de pale **16** et du segment de pale **17,** des canaux ou compartiments **31** et **32** communiquant entre eux en bout de pale, pour permettre la circulation d'un fluide caloriporteur à l'intérieur de cette dernière.

Les canaux **31** et **32** sont en relation avec des passages **33** et **34** qui sont ménagés dans l'embase de fixation **12,** de façon à coïncider avec des conduits complémentaires présentés par la moyeu **10.**

Ainsi, par ces moyens, il devient possible d'entretenir, à l'intérieur de chaque pale **11,** la circulation aller et retour d'un fluide caloriporteur faisant assumer à la pale, dans son ensemble, une fonction d'échangeur thermique pour réguler la température du produit ou de la composition en cours de mélange par apport ou prélèvement de calories, en fonction, soit de l'élévation de température résultant du brassage ou du malaxage, soit du déroulement ou du développement d'un processus réactif intervenant par intéraction entre des composants du ou des produits.

Les parois **30** pourraient aussi être organisées pour ne définir qu'un circuit aller dans le cas où les pales comportent des orifices poreux ou non de diffusion d'un fluide dans les produits.

Le pied de pale **16**et le segment de pale **17** peuvent être réalisés par assemblage des parois **20** et **21,** complété par assemblage des parois **30** de cloisonnement et terminé par assemblage de la paroi **22.**

## Revendications

1. Mobile d'agitation pour appareil de mélange de produits pulvérulents, pâteux ou granuleux, du type comprenant un moyeu (**10**) qui est adaptable sur la partie terminale d'un arbre moteur saillant à l'intérieur d'un récipient (**2**) constitutif de l'appareil (**1**) et qui porte **n** pales (**11**) conformées, possédant chacune un bord d'attaque (**19**) suivant au plus près la partie correspondante de la face interne (**2a**) du récipient, chaque pale comprenant :
- une embase (**12**) apte à être fixée sur le moyeu en étant centrée sur l'axe de rotation (**x-x'**) de ce dernier,
- un pied de pale (**16**) s'étendant à partir de la face extérieure de l'embase (**12**) selon une direction sensiblement radiale par rapport à l'axe de rotation (**x-x'**),
- et un segement de pale (**17**) courbe, faisant suite au pied de pale (**16**), s'élevant en faisant un angle (**ß**) par rapport à l'axe de rotation (**x-x'**)**,** tourné dans le sens rétrograde pour présenter son bord d'attaque convexe (**19**) dans le sens de rotation du mobile,
caractérisé en ce que :
- le pied de pale (**16**) et le segment de pale (**17**) sont réalisés sous la forme de caissons affectant, en section droite transversale, une forme triangulaire,
- le segment de pale (**17**) présente, à partir du pied de pale, une forme en demi-croissant de largeur décroissante,
- le segment de pale est vrillé, au moins dans sa partie terminale, d'un angle (γ) en direction de l'axe de rotation.

2. Mobile d'agitation selon la revendication 1, caractérisé en ce que le pied de pale (**16**) et le segment de pale (**17**) sont réalisés en forme de caisson cloisonné par des parois internes (**30**) définissant au moins un circuit de circulation (**31**) en relation avec des passages (**33, 34**) ménagés dans l'embase pour communiquer avec au moins un conduit présenté par le moyeu et raccordé à une installation (**7, 8**) de production et circulation d'un fluide.

3. Mobile d'agitation selon les revendications 1 ou 2, caractérisé en ce que le pied de pale (**16**) et le segment de pale (**17**) comportent une paroi dite inférieure (**20**) formant intrados et deux parois dites extérieures formant extrados, respectivement antérieur (**21**) et postérieur (**22**) par rapport au sens de rotation du mobile, lesdites parois étant réunies pour définir ensemble un bord d'attaque convexe (**19**)**,** un bord de décrochage (**23**) concave et un bord de fuite (**24**) concave.

4. Mobile d'agitation selon la revendication 3, caractérisé en ce que l'extrados antérieur (**21**) du pied de pale forme un angle (**γ**) par rapport à un plan de référence (**P**) perpendiculaire à l'axe de rotation (**x-x'**).

5. Mobile d'agitation selon la revendication 3, caractérisé en ce que l'angle (**γ**) décroît depuis le pied de pale en direction du bord marginal.

6. Mobile d'agitation selon la revendication 3, caractérisé en ce que l'intrados (**20**) définit un angle de dégagement (**δ**).

7. Mobile d'agitation selon l'une des revendications 1 à 3, caractérisé en ce que l'axe (**y-y'**) du pied de pale fait un angle (**α**) avec une direction radiale pure passant par l'axe de rotation (**x-x'**).

8. Appareil de mélange comprenant un récipient localement traversé par un arbre moteur sur lequel est adapté un mobile d'agitation selon l'une des revendications 1 à 7.

## Claims

1. Moving agitator member for apparatus for mixing substances in powder, paste or granular form, of the type comprising a hub (10) suitable for fitting to the terminal portion of a drive shaft projecting into a receptacle (2) consituting the apparatus (1), said hub possessing n shaped blades (11) each having a leading edge (19) following the corresponding portion of the inside face (2a) of the receptacle as closely as possible, with each blade comprising :
- a base (12) suitable for fixing to the hub and centered on the axis of rotation (x-x') thereof,
- a blade root (16) extending from the outside face of the base (12) along a direction which is substantially radial relative to the axis of rotation (x-x'), and
- a curved blade segment (17) running on from the blade root (16) and rising at an angle (β) relative to the axis of rotation (x-x'), sweeping rearwardly in order to present its convex leading edge (19) in the direction of rotation of the moving member,
characterized in that :
- the blade root (16) and the blade segment (17) are made in the form of hollow sections which are triangular in shape in right-cross section,
- the blade segment (17) is in the form of a half-crescent of tapering width from the blade root,
- the blade segment is twisted, at least in its terminal portion through an angle (γ) towards the axis of rotation.

2. Moving agitator member according to claim 1, characterized in that the blade root (16) and the blade segment (17) are made in the form of a section member partitioned by internal walls (30) defining at least one flow circuit (31) in communication with passages (33, 34) provided through the base in order to communicate with at least one duct provided in the hub and connected to an installation (7, 8) for producing a fluid flow.

3. Moving agitator member according to claims 1 or 2, characterized in that the blade root (16) and the blade segment (17) include a bottom wall (20) forming a bottom surface and two outer walls forming an upper surface, and respectively constituted by a leading wall (21) and a trailing wall (22) relative to the direction of rotation of the moving member, said walls being interconnected to define together a convex leading edge (19), a concave roll-off ridge (23) and a concave trailing edge (24).

4. Moving agitator member according to claim 3, characterized in that the blade root forms an angle (γ) relative to a reference plane (P) perpendicular to the axis of rotation (x-x').

5. Moving agitator member according to claim 3, characterized in that the angle (γ) gets smaller going from the blade root towards the marginal edge.

6. Moving agitator member according to claim 3, characterized in that the bottom surface (20) defines a clearance angle (δ).

7. Moving agitator member according to one of claims 1 to 3, characterized in that the axis (y-y') of the blade root forms an angle (α) with a pure radial direction passing through the axis of rotation (x-x').

8. Mixing apparatus having a drive shaft passing locally therethrough and having a moving agitator member according to one of claims 1 to 7, mounted thereon.

## Patentansprüche

1. Rührvorrichtung für eine Apparatur zum Mischen von pulverigen, pastösen oder körnigen Produkten, die eine Nabe (10) aufweist, die am Endteil einer Antriebswelle angebracht werden kann, die in das Innere eines Behälters (2) als Bestandteil der Apparatur (1) hineinragt, und die n gleichgeformte Rührarme (11) aufweist und die jeweils einen an den entsprechenden Bereich der Innenoberfläche (2a) des Behälters formangepaßten Angriffsrand (19) besitzen und folgende Teile aufweisen:
- einen Basisteil (12), der an der Nabe befestigt werden kann, wobei dieser über ihre Rotationsachse (x-x') zentriert ist,
- einen Rührarmfuß (16), der sich von der Außenfläche des Basisteils (12) in einer in Bezug auf die Rotationsachse (x-x') ungefähr radialen Richtung erstreckt,
- und einem gekrümmten Rührarmabschnitt (17), der sich an den Rührarmfuß (16) anschließt und sich unter einem Winkel (β) in Bezug auf die Rotationsachse (x-x') erstreckt und so zurückgebogen ausgebildet ist, daß sein konvexer Angriffsrand (19) in Drehrichtung des Rührers vorn liegt,
dadurch **gekennzeichnet,** daß
- der Rührarmfuß (16) und der Rührarmabschnitt (17) in Form von Kästen ausgeführt sind, die im rechtwinkligen Querschnitt Dreiecksform besitzen, und
- der Rührarmabschnitt (17) ab dem Rührarmfuß die Form einer Halbsichel abnehmender Breite besitzt und
- mindestens in seinem Endbereich unter einem Winkel (γ) in Richtung der Rotationsachse verdreht ist.

2. Rührvorrichtung nach Anspruch 1,
dadurch gekennzeichnet, daß
der Rührarmfuß (16) und der Rührarmabschnitt (17) in Form von Kästen ausgeführt sind, die mit inneren Wänden (30) abgeteilt sind, die mindestens einen Durchströmungskreislauf (31) in Verbindung mit Durchlaßöffnungen (33, 34) vorgeben, die im Basisteil vorgesehen sind und damit mit mindestens einer Leitung in der Nabe in Verbindung stehen, die mit einer Einrichtung (7, 8) zur Versorgung mit einem Fluid und zu seiner Umwälzung in Verbindung steht.

3. Rührvorrichtung nach Anspruch 1 oder 2,
dadurch gekennzeichnet, daß
der Rührarmfuß (16) und der Rührarmabschnitt (17) eine untere Wand (20), welche die untere Fläche bildet, und zwei äußere Wände aufweisen, welche die äußeren Flächen bilden, und zwar in Bezug auf den Drehsinn des Rührers eine vornliegende Fläche (21) bzw. eine hintenliegende Fläche (22), wobei diese Wände verbunden sind, wodurch sie zusammen einen konvexen Angriffsrand (19), einen konkaven Ablöserand (23) und einen konkaven Abrißrand (24) bilden.

4. Rührvorrichtung nach Anspruch 3,
dadurch gekennzeichnet, daß
die vornliegende Fläche (21) des Rührarmfußes in Bezug auf eine Bezugsebene (P), die senkrecht auf der Rotationsachse (x-x') steht, einen Winkel (γ) bildet.

5. Rührvorrichtung nach Anspruch 3,
dadurch gekennzeichnet, daß
der Winkel (γ) vom Rührarmfuß in Richtung zum Randende abnimmt.

6. Rührvorrichtung nach Anspruch 3,
dadurch gekennzeichnet, daß
die untere Wand (20) einen Unterschneidungswinkel (δ) vorgibt.

7. Rührvorrichtung nach einem der Ansprüche 1 bis 3,
dadurch gekennzeichnet, daß
die Achse (y-y') des Rührarmfußes mit einer durch die Rotationsachse (x-x') gehenden zugeordneten Radialrichtung einen Winkel (α) bildet.

8. Mischvorrichtung, die einen Behälter aufweist, in den lokal eine Antriebswelle hineinragt, auf der eine Rührvorrichtung nach einem der Ansprüche 1 bis 7 vorgesehen ist.
